# EUROPÄISCHE PATENTSCHRIFT

(11) **EP 3 274 641 B1**
(45) Veröffentlichungstag und Bekanntmachung des Hinweises auf die Patenterteilung: **20.02.2019**
(21) Anmeldenummer: 16711562.5
(22) Anmeldetag: 15.03.2016
(51) Int. Cl.: F27D 3/15, C21C 5/46

(54) **VORRICHTUNG ZUM KONTROLLIERTEN VERFÜLLEN EINER ABSTICHÖFFNUNG**
DEVICE FOR THE CONTROLLED FILLING OF A TAP OPENING
DISPOSITIF DE REMPLISSAGE CONTRÔLÉ D'UN ORIFICE DE COULÉE...

(30) Priorität: 25.03.2015 DE 202015002221 U
(43) Veröffentlichungstag der Anmeldung: 31.01.2018
(73) Patentinhaber: Primetals Technologies Austria GmbH, 4031 Linz (AT)
(72) Erfinder: MÜLLER, Alexander, 77652 Offenburg (DE); NARDACCHIONE, Domenico, 77652 Offenburg (DE); ROSER, Christian, 67320 Weyer (FR); SCHMID, Michael, 77781 Biberach/Baden (DE)
(74) Vertreter: Metals@Linz
(86) Internationale Anmeldenummer: PCT/EP2016/055559
(87) Internationale Veröffentlichungsnummer: WO 2016/150765

(56) Entgegenhaltungen:
- WO-A1-2011/009579
- CN-U- 202 155 494

## Beschreibung

Die Erfindung betrifft eine Vorrichtung zum kontrollierten Verfüllen einer Abstichöffnung, die in einem metallurgischen Ofen vorgesehen ist, mit einer feuerfesten Masse umfassend ein Verfüllrohr mit einer unteren Öffnung und einer oberen Öffnung, einen Behälter für die Verfüllmasse und eine Verschlussvorrichtung, wobei die obere Öffnung unter Zwischenschaltung der Verschlussvorrichtung so mit dem Behälter verbunden ist, dass die Verbindung durch die Verschlussvorrichtung unter Steuerung durch eine Steuervorrichtung öffenbar und verschließbar ist, so dass durch Öffnen der Verschlussvorrichtung Verfüllmasse durch das Verfüllrohr fällt.

Metallurgische Öfen, wie z. B. elektrische Lichtbogenöfen, sind im Stand der Technik seit langem bekannt. Ein solcher elektrischer Lichtbogenofen weist ein Ofengefäß mit einem Deckel auf. Elektroden, die von Elektrodenhaltearmen gehalten und durch Öffnung im Deckel in das Ofengefäß einfahrbar und ausfahrbar sind, werden zur Ausbildung eines Lichtbogens mit Strom versorgt. Mittels des Lichtbogens wird Einsatzmaterial wie Schrott geschmolzen, so dass ein Bad aus flüssigem Stahl entsteht. Das Ofengefäß weist einen Boden mit einer Feuerfestverkleidung, in der das Bad aus flüssigem Stahl steht, auf. In der Unterseite des Ofengefäßes ist eine Abstichöffnung vorgesehen, über die der flüssige Stahl aus dem Ofengefäß entnommen (= abgestochen) wird. Üblicherweise wird nicht die gesamte Masse des flüssigen Stahls abgestochen, sondern es verbleibt eine Restmenge (Sumpf). Zum Abstechen wird das Ofengefäß üblicherweise über eine Wiege gekippt. Die Abstichöffnung ist im Boden des Ofengefäßes derart angebracht, dass nach dem Zurückkippen des Ofengefäßes in die Ausgangsposition der verbleibende Sumpf nicht mehr über der Abstichöffnung steht, so dass diese mit einer feuerfesten Verfüllmasse vor dem nächsten Schmelzvorgang verschlossen werden kann. Zum Verschließen der Abstichöffnung wird bevorzugt eine rieselfähige Masse eingesetzt (Größe und Dichte ähnlich feinem Kies). Dieser wird lose in die Abstichöffnung eingeschüttet. Die Abstichöffnung weitet sich zudem mit Anzahl der Abstichvorgänge auf, so dass die Menge an Verfüllmasse kontinuierlich erhöht werden muss. Spätestens, wenn die Mauerung der Abstichöffnung zu dünn wird, muss die Mauerung der Abstichöffnung ausgetauscht werden. Die korrekte Verfüllung der Abstichöffnung muss optisch geprüft und vom Operator bestätigt werden. Bei falscher, insbesondere zu geringer Verfüllung, kann sich Stahl durch einen Abstichkanal durchfressen und es kann zu einem unkontrollierten Ablassen von flüssigem Stahl kommen. Das Verfüllen der Abstichöffnung wird manuell ausgeführt. Dabei wird die Verfüllmasse in Eimern in die Abstichöffnung gefüllt und optisch kontrolliert. Dies nimmt Zeit in Anspruch und hängt zudem von der Erfahrung des Operators ab. Weiter beschreiben die CN 202155494 U und die WO 2011/009579 A1 Rohre, über die der Sand in die Abstichöffnung treffgenau geleitet werden kann.

Die Aufgabe der Erfindung ist die Angabe einer Vorrichtung zum Verfüllen einer Abstichöffnung, welche die oben genannten Probleme löst.

Die Aufgabe wird gelöst durch die Angabe einer Vorrichtung gemäss Anspruch 1 zum kontrollierten Verfüllen einer Abstichöffnung, die in einem metallurgischen Ofen vorgesehen ist, mit einer feuerfesten Masse umfassend ein Verfüllrohr mit einer unteren Öffnung und einer oberen Öffnung, einen Behälter für die Verfüllmasse und eine Verschlussvorrichtung, wobei die obere Öffnung unter Zwischenschaltung der Verschlussvorrichtung so mit dem Behälter verbunden ist, dass die Verbindung durch die Verschlussvorrichtung unter Steuerung durch eine Steuervorrichtung öffenbar und verschließbar ist, so dass durch Öffnen der Verschlussvorrichtung Verfüllmasse durch das Verfüllrohr fällt, und wobei das Verfüllrohr als Teleskoprohr ausgebildet ist. Dadurch ist ein einfaches und sicheres Verfüllen möglich. Die Verfüllung kann manuell gestartet werden. Dazu fährt das Teleskoprohr herab bis über die Abstichöffnung in eine Arbeitsposition. Nach Verfüllen wird das Teleskoprohr in eine Parkposition gefahren. D.h. das Teleskoprohr ist in der Parkposition nicht den heißen Gasen durch die Abstichöffnung und den dazugehörigen Kamineffekt geschützt. Dadurch erhöht sich die Lebensdauer des Verfüllrohres. Durch die Zwischenschaltung kann durch die obere Öffnung bedarfsweise rieselfähige feuerfeste Verfüllmasse unter Wirkung der Schwerkraft durch das Teleskoprohr fallen. Das Verfüllen der Abstichöffnung nimmt durch die Erfindung weniger Zeit in Anspruch. Zudem wird durch die Erfindung eine kompakte Bauweise zur Verfüllung geschaffen. Dabei ist das Teleskoprohr nicht auf einen runden Querschnitt beschränkt.

Ein weiterer Vorteil besteht darin, dass bei Gefahr des Überfüllens der Abstichöffnung das Teleskoprohr schnell eingefahren werden kann, so dass die Verfüllmasse nicht über der Abstichöffnung herausfallen und sich somit nicht in der Abstichöffnung ansammeln und diese überfüllen kann.

In den Unteransprüchen sind weitere vorteilhafte Maßnahmen aufgelistet, die beliebig miteinander kombiniert werden können, um weitere Vorteile zu erzielen.

Bevorzugt umfasst das Teleskoprohr zumindest einen ersten Teilabschnitt und zumindest einen zweiten ausziehbaren Teilabschnitt. Selbstverständlich können auch mehrere, bevorzugt koaxial jeweils ineinander liegende Teilabschnitte möglich sein. Jeder der inneren Teilabschnitte kann aus dem jeweils nächstgrößeren, der ihn unmittelbar umhüllt, ausgezogen werden. Dabei sind die Teilabschnitte bevorzugt als Teilröhren ausgebildet.

Der erste Teilabschnitt umfasst die obere Öffnung und der zweite Teilabschnitt die untere Öffnung, wobei die obere Öffnung unter Zwischenschaltung der Verschlussvorrichtung an den Behälter angebunden ist.

Bevorzugt umhüllt der zweite Teilabschnitt den ersten Teilabschnitt zumindest teilweise. Auch kann der zweite Teilabschnitt den ersten Teilabschnitt selbstverständlich ganz umhüllen.

In bevorzugter Ausgestaltung umfasst das Teleskoprohr ein Erfassungssystem, insbesondere eine optische Kamera. Auch andere, insbesondere visuelle Erfassungssysteme sind jedoch denkbar. In einem weiteren bevorzugten Ausführungsbeispiel umfasst das Teleskoprohr zumindest einen ersten Teilabschnitt mit der oberen Öffnung und zumindest einen zweiten Teilabschnitt mit der unteren Öffnung, wobei das Erfassungssystem im Bereich der unteren Öffnung des zweiten Teilabschnitts angeordnet ist. Dabei kann das Erfassungssystem direkt neben der unteren Öffnung an einem Anbau angebracht sein. Das Erfassungssystem kann auch auf einer Schwenkvorrichtung angeordnet sein. Mit dem Erfassungssystem kann eine Überfüllung der Abstichöffnung mit Verfüllmasse sehr einfach vermieden werden, indem sehr einfach eine visuelle Kontrolle ausgeführt wird. Auf Basis des Ergebnisses kann bei zu wenig Befüllung noch zusätzliche Verfüllmasse eingebracht werden. Auch kann ein zielorientiertes Einfüllen bewerkstelligt werden. Auch kann die visuelle Kontrolle, z.B. ob genügend Verfüllmasse verwendet wurde und die Abstichöffnung ausreichend dicht ist, bewerkstelligt werden. Dadurch kann zudem zunächst zuerst eine Hauptmenge an Verfüllmasse in die Abstichöffnung eingebracht werden. Nach anschließender Erfassung der bereits getätigten Verfüllung, kann danach bedarfsweise noch eine kleinere Menge an Verfüllmasse zum Verfüllen nachgeschüttet werden. Dies kann selbstverständlich beliebig oft wiederholt werden.

Bevorzugt ist das Teleskoprohr zumindest teilweise an einem Manipulator angeordnet. Auch kann das Teleskoprohr zumindest einen ersten Teilabschnitt mit der oberen Öffnung und zumindest einen zweiten Teilabschnitt mit der unteren Öffnung umfassen, wobei der Manipulator zumindest teilweise am zweiten Teilabschnitt angeordnet ist.

In einem weiteren bevorzugten Ausführungsbeispiel ist der Manipulator als ein Transportschlitten ausgestaltet. Dadurch kann das Teleskoprohr einfach ausgezogen und wieder eingefahren werden. In einem weiteren bevorzugten Ausführungsbeispiel weist der Transportschlitten einen Kettenantrieb und einen elektrischen Motor, z.B. einen Getriebemotor oder einen Hydraulikmotor auf. Die Bewegung erfolgt über Kettenantrieb und elektrischen Motor, z.B. einen Getriebemotor oder einen Hydraulikmotor. Der Transportschlitten wird daher mittels eines Kettenantriebs von der Parkposition in die Arbeitsposition gefahren. Das Teleskoprohr fährt auf einem Transportschlitten nach oben, um die Verbindung, von der Öffnung im Deckel des Lichtbogenofens über der Abstichöffnung zum Behälter über dem Deckel herzustellen. Dabei kann es sich bei dem Kettenantrieb um einen Schneckenantrieb handeln. Durch den Kettenantrieb können auch unkontrollierte Bewegungen, insbesondere Abwärtsbewegungen des Transportschlittens vermieden werden. Eine Möglichkeit hierzu ist, dass der Kettenantrieb elektrisch funktioniert und blockiert wird, sobald die Stromzufuhr automatisch abgestellt wird.

In einem weiteren bevorzugten Ausführungsbeispiel ist das Teleskoprohr gegenüber der Vertikalen verkippt. In bevorzugter Ausgestaltung ist das Teleskoprohr durch eine Verkippvorrichtung gegenüber der Vertikalen verkippbar. Dadurch kann das Teleskoprohr nicht senkrecht nach oben, sondern in einem Winkel gegenüber der Vertikalen schräg nach oben fahren, um sowohl das Teleskoprohr als auch das Erfassungssystem zu schützen. Dadurch wird das Teleskoprohr als auch das Erfassungssystem vor Hitzestrahlung und austretenden Abgasen geschützt.

Bevorzugt ist am Teleskoprohr ein Abgasrohr vorgesehen, um das Einströmen von Abgas in den Behälter zu verhindern. In einer bevorzugten Ausgestaltung umfasst das Teleskoprohr zumindest einen ersten Teilabschnitt mit der oberen Öffnung und zumindest einen zweiten Teilabschnitt mit der unteren Öffnung, wobei das Abgasrohr im Bereich der unteren Öffnung vorgesehen ist, um das Einströmen von Abgas in den Behälter zu verhindern. Somit wird die Verfüllmasse im Behälter vor heißen Abgasen geschützt.

In bevorzugter Ausgestaltung weist das Teleskoprohr in Richtung der Abstichöffnung ein Hitzeschild auf. Diese ist insbesondere zwischen der Abstichöffnung bzw. dem metallurgischen Ofenboden und der optischen Kamera vorgesehen, um die optische Kamera vor heißen Gasen bzw. Hitze als auch Abgasen beim Verfüllen der Abstichöffnung zu schützen.

Bevorzugt ist zunächst ein manueller Start der Verfüllung vorgesehen, wobei das Teleskoprohr mit einem Transportschlitten über die Abstichöffnung in eine Arbeitsposition ausfahrbar ist und wobei die Abstichöffnung mit Verfüllmasse verfüllbar ist, und wobei die Verfüllmasse im Bereich der Abstichöffnung mit einem Erfassungssystem optisch kontrollierbar ist und wobei das Teleskoprohr anschließend in eine Parkposition einfahrbar ist.

Weitere Merkmale, Eigenschaften und Vorteile der vorliegenden Erfindung ergeben sich aus der nachfolgenden Beschreibung unter Bezugnahme auf die beiliegenden Figuren. Darin zeigen schematisch:
- FIG 1:: eine erste Seitenansicht eines erfindungsgemäßen Verfüllrohres,
- FIG 2:: eine zweite Seitenansicht des erfindungsgemäßen Verfüllrohres,

Obwohl die Erfindung im Detail durch das bevorzugte Ausführungsbeispiel näher illustriert und beschrieben wurde, ist die Erfindung nicht durch die offenbarten Beispiele eingeschränkt. Variationen hiervon können vom Fachmann abgeleitet werden, ohne den Schutzumfang der Erfindung, wie er durch die nachfolgenden Patentansprüche definiert wird, zu verlassen.

Fig. 1 zeigt ein als Teleskoprohr ausgestaltetes Verfüllrohr. zum kontrollierten Verfüllen einer Abstichöffnung (nicht gezeigt), die in einem metallurgischen Ofen (nicht gezeigt) vorgesehen ist, mit einer feuerfesten Masse aus einem Behälter (nicht gezeigt) für die Verfüllmasse. Dabei umfasst das Teleskoprohr einen ersten Teilabschnitt 1 mit einer oberen Öffnung 10 und einen zweiten Teilabschnitt 2 mit einer unteren Öffnung 11. Dabei ist der zweite Teilabschnitt 2 ausziehbar. Auch ist die obere Öffnung 10 unter Zwischenschaltung einer Verschlussvorrichtung (nicht gezeigt) so mit dem Behälter verbunden, dass die Verbindung durch die Verschlussvorrichtung unter Steuerung durch eine Steuervorrichtung (nicht gezeigt) öffenbar und verschließbar ist, so dass durch das Öffnen der Verschlussvorrichtung Verfüllmasse durch das Teleskoprohr fällt. Die Verschlussvorrichtung kann einen hydraulischen, pneumatischen, elektrischen oder piezoelektrischen Schieber zum Öffnen und Verschließen der Verbindung zwischen Teleskoprohr und Behälter aufweisen. Dieser Schieber wird durch die Steuerung gesteuert. Der Behälter ist oben offen, so dass er leicht nachfüllbar ist.

FIG 2 zeigt eine zweite Seitenansicht des erfindungsgemäßen Verfüllrohres. Im Bereich der unteren Öffnung 11 (FIG 1) des zweiten Teilabschnitts 2 ist eine optische Kamera 7 angeordnet. Zwischen der optischen Kamera 7 und der Abstichöffnung ist ein Hitzeschild 4 angeordnet. Somit wird die Kamera 7 und das Teleskoprohr vor Hitzeeinwirkung und Abgasen geschützt.

Die Teilabschnitte 1,2 sind als feuerfeste verkleidete Rohre ausgebildet.

Der zweite Teilabschnitt 2 wird durch einen Manipulator gehalten, der als Transportschlitten 5 ausgebildet ist. Ein Manipulator ermöglicht eine physikalische Interaktion mit der Umgebung.

Die Bewegung erfolgt über eine Getriebekette 9 mit Kettenantrieb und einen elektrischen Motor 6, z.B. einen Getriebemotor oder einen Hydraulikmotor. Die Sandverfüllung kann manuell gestartet werden. Der Transportschlitten 5 wird mittels des Kettenantriebs von einer Parkposition in eine Arbeitsposition über der Abstichöffnung gefahren. Somit wird der zweite Teilabschnitt 2 ausgezogen. Damit wird die Verbindung, von der Öffnung im Deckel des Lichtbogenofens über der Abstichöffnung zum Behälter über dem Deckel hergestellt. Die untere Öffnung 11 (FIG 1) befindet sich daher in einer Position, in der die Verfüllmasse, welche durch das Teleskoprohr fällt, in die Abstichöffnung fällt. Die Verschlussvorrichtung (nicht gezeigt) zum Behälter für die Verfüllmasse kann geöffnet werden (wahlweise ist diese schon offen und in den Behälter wird Verfüllmasse zum Verfüllen geschüttet) und die Sandverfüllung für die Abstichöffnung kann beginnen. Mit der optischen Kamera 7 kann nun die korrekte Verfüllung der Abstichöffnung kontrolliert werden. Nach der korrekten Verfüllung wird das Teleskoprohr in eine Parkposition hochgefahren. Dabei kann die Kamera 7 an einer schwenkbaren Schwenkeinrichtung (nicht gezeigt) vorgesehen sein.

Das Teleskoprohr ist gegenüber einer Vertikalen 12 (FIG 1) um einen Winkel α (FIG 1) verkippt. Um das Teleskoprohr und die Kamera 7 zu schützen, fährt das Teleskoprohr daher nicht senkrecht nach oben, sondern in einem Winkel α (FIG 1) schräg; somit sind das Teleskoprohr und die Kamera 7 vor Hitzestrahlung und austretenden Abgasen geschützt.

Am Teleskoprohr ist, insbesondere im Bereich der Kamera 7, ein Abgasrohr 3 vorgesehen, um ein Einströmen von Abgas in den Behälter zu verhindern.

Durch die Erfindung ist ein einfaches und kontrolliertes Verfüllen der Abstichöffnung möglich. Überfüllung kann erfindungsgemäß vermieden werden. Zudem erhöht die Erfindung die Lebensdauer des erfindungsgemäßen Verfüllrohrs.

### Bezugszeichenliste

- 1: erstes Teilrohr
- 2: zweites Teilrohr ausziehbar
- 3: Abgasrohr
- 4: Hitzeschild
- 5: Manipulator
- 6: elektrischer Getriebemotor
- 7: optische Kamera
- 8: Transportschlitten
- 9: Getriebekette
- 10: obere Öffnung
- 11: untere Öffnung
- 12: Vertikale
- α: Winkel

## Patentansprüche

1. Vorrichtung zum kontrollierten Verfüllen einer Abstichöffnung, die in einem metallurgischen Ofen vorgesehen ist, mit einer feuerfesten Masse umfassend ein Verfüllrohr mit einer unteren Öffnung (11) und einer oberen Öffnung (10), einen Behälter für die Verfüllmasse und eine Verschlussvorrichtung, wobei die obere Öffnung (10) unter Zwischenschaltung der Verschlussvorrichtung so mit dem Behälter verbunden ist, dass die Verbindung durch die Verschlussvorrichtung unter Steuerung durch eine Steuervorrichtung öffenbar und verschließbar ist, so dass durch Öffnen der Verschlussvorrichtung Verfüllmasse durch das Verfüllrohr fällt,
**dadurch gekennzeichnet, dass**
das Verfüllrohr als Teleskoprohr ausgebildet ist, wobei das Teleskoprohr zumindest teilweise an einem Transportschlitten angeordnet ist, das Teleskoprohr zumindest einen ersten Teilabschnitt (1) mit der oberen Öffnung (10) und zumindest einen zweiten Teilabschnitt (2) mit der unteren Öffnung umfasst und der Transportschlitten zumindest teilweise am zweiten Teilabschnitt (2) angeordnet ist..

2. Vorrichtung zum kontrollierten Verfüllen einer Abstichöffnung nach Anspruch 1,
**dadurch gekennzeichnet, dass**
das Teleskoprohr zumindest einen ersten Teilabschnitt (1) und zumindest einen zweiten ausziehbaren Teilabschnitt (2) umfasst.

3. Vorrichtung zum kontrollierten Verfüllen einer Abstichöffnung nach Anspruch 2,
**dadurch gekennzeichnet, dass**
der erste Teilabschnitt (1) die obere Öffnung (10) umfasst und der zweite Teilabschnitt (2) die untere Öffnung (11) umfasst, wobei die obere Öffnung (10) unter Zwischenschaltung der Verschlussvorrichtung an den Behälter angebunden ist.

4. Vorrichtung zum kontrollierten Verfüllen einer Abstichöffnung nach einem der Ansprüche 2-3,
**dadurch gekennzeichnet, dass**
der zweite Teilabschnitt (2) den ersten Teilabschnitt (1) zumindest teilweise umhüllt.

5. Vorrichtung zum kontrollierten Verfüllen einer Abstichöffnung nach einem der vorhergehenden Ansprüche,
**dadurch gekennzeichnet, dass**
das Teleskoprohr ein Erfassungssystem, insbesondere eine optische Kamera (7), umfasst.

6. Vorrichtung zum kontrollierten Verfüllen einer Abstichöffnung nach einem der vorhergehenden Ansprüche 1-4,
**dadurch gekennzeichnet, dass**
ein Erfassungssystem, insbesondere eine optische Kamera (7), zum Erfassen der Befüllung durch Verfüllmasse vorgesehen ist.

7. Vorrichtung zum kontrollierten Verfüllen einer Abstichöffnung nach einem der vorhergehenden Ansprüche 5-6,
**dadurch gekennzeichnet, dass**
das Erfassungssystem an einer schwenkbaren Schwenkeinrichtung vorgesehen ist.

8. Vorrichtung zum kontrollierten Verfüllen einer Abstichöffnung nach einem der vorhergehenden Ansprüche 5-7,
**dadurch gekennzeichnet, dass**
das Teleskoprohr zumindest einen ersten Teilabschnitt (1) mit der oberen Öffnung (10) und zumindest einen zweiten Teilabschnitt (2) mit der unteren Öffnung (11) umfasst und das Erfassungssystem im Bereich der unteren Öffnung (11) des zweiten Teilabschnitts (2) angeordnet ist.

9. Vorrichtung zum kontrollierten Verfüllen einer Abstichöffnung nach Anspruch 1,
**dadurch gekennzeichnet, dass**
der Transportschlitten (5) einen Kettenantrieb und einen elektrischen Motor (6), insbesondere einen Getriebemotor oder einen Hydraulikmotor, aufweist.

10. Vorrichtung zum kontrollierten Verfüllen einer Abstichöffnung nach einem der vorhergehenden Ansprüche,
**dadurch gekennzeichnet**, das
das Teleskoprohr gegenüber einer Vertikalen (12) verkippt ist.

11. Vorrichtung zum kontrollierten Verfüllen einer Abstichöffnung nach einem der vorhergehenden Ansprüche 1-10,
**dadurch gekennzeichnet, dass**
das Teleskoprohr durch eine Verkippvorrichtung gegenüber einer Vertikalen (12) verkippbar ist.

12. Vorrichtung zum kontrollierten Verfüllen einer Abstichöffnung nach einem der vorhergehenden Ansprüche,
**dadurch gekennzeichnet, dass**
am Teleskoprohr ein Abgasrohr (3) vorgesehen ist, um ein Einströmen von Abgas in den Behälter zu verhindern.

13. Vorrichtung zum kontrollierten Verfüllen einer Abstichöffnung nach Anspruch 12,
**dadurch gekennzeichnet, dass**
das Teleskoprohr zumindest einen ersten Teilabschnitt (1) mit der oberen Öffnung (10) und zumindest einen zweiten Teilabschnitt (2) mit der unteren Öffnung (11) umfasst und das Abgasrohr (3) im Bereich der unteren Öffnung (11) vorgesehen ist, um das Einströmen von Abgas in den Behälter zu verhindern.

14. Vorrichtung zum kontrollierten Verfüllen einer Abstichöffnung nach einem der vorhergehenden Ansprüche,
**dadurch gekennzeichnet, dass**
das Teleskoprohr in Richtung der Abstichöffnung ein Hitzeschild (4) aufweist.

15. Vorrichtung zum kontrollierten Verfüllen einer Abstichöffnung nach einem der vorhergehenden Ansprüche,
**dadurch gekennzeichnet, dass**
zunächst ein manueller Start der Verfüllung vorgesehen ist, wobei das Teleskoprohr mit einem Transportschlitten (5) über die Abstichöffnung in eine Arbeitsposition ausfahrbar ist und wobei die Abstichöffnung mit Verfüllmasse verfüllbar ist, und wobei die Verfüllmasse im Bereich der Abstichöffnung mit einem Erfassungssystem optisch kontrollierbar ist und wobei das Teleskoprohr anschließend in eine Parkposition einfahrbar ist.

## Claims

1. Device for the monitored filling of a tapping opening, which is provided in a metallurgical furnace, with a refractory material, comprising a filling pipe with a lower opening (11) and an upper opening (10), a container for the filling material and a closure device, wherein the upper opening (10) is connected to the container, with the closure device interposed, in such a way that the connection can be opened and closed by the closure device under the control of a control device, so that, by opening the closure device, filling material falls through the filling pipe,
**characterized in that**
the filling pipe is formed as a telescopic pipe, wherein the telescopic pipe is arranged at least partially on a transporting carriage, the telescopic pipe comprises at least a first portion (1) with the upper opening (10) and at least a second portion (2) with the lower opening and the transporting carriage is arranged at least partially on the second portion (2) .

2. Device for the monitored filling of a tapping opening according to Claim 1,
**characterized in that**
the telescopic pipe comprises at least a first portion (1) and at least a second extendable portion (2).

3. Device for the monitored filling of a tapping opening according to Claim 2,
**characterized in that**
the first portion (1) comprises the upper opening (10) and the second portion (2) comprises the lower opening (11), wherein the upper opening (10) is attached to the container with the closure device interposed.

4. Device for the monitored filling of a tapping opening according to either of Claims 2 and 3,
**characterized in that**
the second portion (2) at least partially encloses the first portion (1).

5. Device for the monitored filling of a tapping opening according to one of the preceding claims,
**characterized in that**
the telescopic pipe comprises a recording system, in particular an optical camera (7).

6. Device for the monitored filling of a tapping opening according to one of the preceding Claims 1-4,
**characterized in that** a recording system, in particular an
optical camera (7), is provided for recording the filling by filling material.

7. Device for the monitored filling of a tapping opening according to either of the preceding Claims 5 and 6,
**characterized in that**
the recording system is provided on a pivotable pivoting device.

8. Device for the monitored filling of a tapping opening according to one of the preceding Claims 5-7,
**characterized in that**
the telescopic pipe comprises at least a first portion (1) with the upper opening (10) and at least a second portion (2) with the lower opening (11) and the recording system is arranged in the region of the lower opening (11) of the second portion (2).

9. Device for the monitored filling of a tapping opening according to Claim 1,
**characterized in that**
the transporting carriage (5) has a chain drive and an electric motor 6), in particular a geared motor or a hydraulic motor.

10. Device for the monitored filling of a tapping opening according to one of the preceding claims,
**characterized in that**
the telescopic pipe is tilted with respect to a vertical (12).

11. Device for the monitored filling of a tapping opening according to one of the preceding Claims 1-10,
**characterized in that**
the telescopic pipe can be tilted with respect to a vertical (12) by a tilting device.

12. Device for the monitored filling of a tapping opening according to one of the preceding claims,
**characterized in that**
an exhaust pipe (3) is provided on the telescopic pipe in order to prevent exhaust gas from flowing into the container.

13. Device for the monitored filling of a tapping opening according to Claim 12,
**characterized in that**
the telescopic pipe comprises at least a first portion (1) with the upper opening (10) and at least a second portion (2) with the lower opening (11) and the exhaust pipe (3) is provided in the region of the lower opening (11) in order to prevent exhaust gas from flowing into the container.

14. Device for the monitored filling of a tapping opening according to one of the preceding claims,
**characterized in that**
the telescopic pipe has a heat shield (4) in the direction of the tapping opening.

15. Device for the monitored filling of a tapping opening according to one of the preceding claims,
**characterized in that**
first a manual start of the filling is provided, wherein the telescopic pipe can be extended with a transporting carriage (5) over the tapping opening into an active position and wherein the tapping opening can be filled with filling material, and wherein the filling material can be optically monitored in the region of the tapping opening by a recording system and wherein the telescopic pipe can subsequently be retracted into an inactive position.

## Revendications

1. Dispositif destiné au remplissage contrôlé d'un orifice de coulée, prévu au sein d'un four métallurgique, avec une masse résistante au feu entourant un conduit de remplissage muni d'un orifice inférieur (11) et d'un orifice supérieur (10), un réservoir pour la masse de remplissage et un dispositif de fermeture, dans lequel l'orifice supérieur (10), lorsqu'il y a interposition du dispositif de fermeture, est raccordé au réservoir de sorte que le raccordement peut être ouvert et fermé grâce au dispositif de fermeture avec commande par un dispositif de commande, de sorte que la masse de remplissage tombe à travers le conduit de remplissage du fait de l'ouverture du dispositif de fermeture,
**caractérisé en ce que** le conduit de remplissage est conçu en tant que conduit télescopique, dans lequel le conduit télescopique est agencé au moins partiellement au niveau d'un chariot de transport, le conduit télescopique comprend au moins une première sous-section (1) munie de l'orifice supérieur (10) et au moins une deuxième sous-section (2) munie de l'orifice inférieur et le chariot de transport est agencé au moins partiellement au niveau de la deuxième sous-section (2) .

2. Dispositif destiné au remplissage contrôlé d'un orifice de coulée selon la revendication 1,
caractérisé ce que le conduit télescopique comprend au moins une première sous-section (1) et au moins une deuxième sous-section (2) extensible.

3. Dispositif destiné au remplissage contrôlé d'un orifice de coulée selon la revendication 2,
**caractérisé en ce que** la première sous-section (1) comprend l'orifice supérieur (10) et la deuxième sous-section (2) comprend l'orifice inférieur (11), dans lequel l'orifice supérieur (10) est relié au réservoir lorsqu'il y a interposition du dispositif de fermeture.

4. Dispositif destiné au remplissage contrôlé d'un orifice de coulée selon la revendication 2 ou 3,
**caractérisé en ce que** la deuxième sous-section (2) enveloppe au moins partiellement la première sous-section (1).

5. Dispositif destiné au remplissage contrôlé d'un orifice de coulée selon l'une quelconque des revendications précédentes,
**caractérisé en ce que** le conduit télescopique comprend un système de détection, en particulier une caméra optique (7).

6. Dispositif destiné au remplissage contrôlé d'un orifice de coulée selon l'une quelconque des revendications 1 à 4 ci-dessus,
**caractérisé en ce qu'**un système de détection, en particulier une caméra optique (7), est prévu pour détecter le remplissage par de la masse de remplissage.

7. Dispositif destiné au remplissage contrôlé d'un orifice de coulée selon la revendication 5 ou 6 ci-dessus,
**caractérisé en ce que** le système de détection est prévu au niveau d'un dispositif orientable pouvant être orienté.

8. Dispositif destiné au remplissage contrôlé d'un orifice de coulée selon l'une quelconque des revendications 5 à 7 ci-dessus,
**caractérisé en ce que** le conduit télescopique comprend au moins une première sous-section (1) munie de l'orifice supérieur (10) et au moins une deuxième sous-section (2) munie de l'orifice inférieur (11) et le système de détection est agencé dans le secteur de l'orifice inférieur (11) de la deuxième sous-section (2).

9. Dispositif destiné au remplissage contrôlé d'un orifice de coulée selon la revendication 1,
**caractérisé en ce que** le chariot de transport (5) présente un entraînement par chaîne et un moteur électrique (6), en particulier un moteur à engrenage ou un moteur hydraulique.

10. Dispositif destiné au remplissage contrôlé d'un orifice de coulée selon l'une quelconque des revendications précédentes,
**caractérisé en ce que** le conduit télescopique est incliné par rapport à une verticale (12).

11. Dispositif destiné au remplissage contrôlé d'un orifice de coulée selon l'une quelconque des revendications 1 à 10 ci-dessus,
**caractérisé en ce que** le conduit télescopique peut être incliné par rapport à une verticale (12) grâce à un dispositif d'inclinaison.

12. Dispositif destiné au remplissage contrôlé d'un orifice de coulée selon l'une quelconque des revendications précédentes,
**caractérisé en ce qu'**un conduit d'échappement (3) est prévu au niveau du conduit télescopique afin d'empêcher un afflux de gaz d'échappement dans le réservoir.

13. Dispositif destiné au remplissage contrôlé d'un orifice de coulée selon la revendication 12,
**caractérisé en ce que** le conduit télescopique comprend au moins une première sous-section (1) munie de l'orifice supérieur (10) et au moins une deuxième sous-section (2) munie de l'orifice inférieur (11) et le conduit d'échappement (3) est prévu dans le secteur de l'orifice inférieur (11) afin d'empêcher l'afflux de gaz d'échappement dans le réservoir.

14. Dispositif destiné au remplissage contrôlé d'un orifice de coulée selon l'une quelconque des revendications précédentes,
**caractérisé en ce que** le conduit télescopique présente un bouclier thermique (4) vers l'orifice de coulée.

15. Dispositif destiné au remplissage contrôlé d'un orifice de coulée selon l'une quelconque des revendications précédentes,
**caractérisé en ce qu'**un démarrage manuel du remplissage est initialement prévu, dans lequel le conduit télescopique peut être déployé dans une position de travail avec un chariot de transport (5) sur l'orifice de coulée et dans lequel l'orifice de coulée peut être rempli avec une masse de remplissage, et dans lequel la masse de remplissage peut être contrôlée de manière optique par un système de détection dans le secteur de l'orifice de coulée et dans lequel le conduit télescopique peut être ensuite rétracté dans une position de rangement.
